# EUROPÄISCHE PATENTSCHRIFT

(11) **EP 4 251 529 B1**
(45) Veröffentlichungstag und Bekanntmachung des Hinweises auf die Patenterteilung: **28.05.2025**
(21) Anmeldenummer: 21819767.1
(22) Anmeldetag: 23.11.2021
(51) Int. Cl.: B65D 41/32, B65D 41/34, B65D 55/16

(54) **BEHÄLTERVERSCHLUSS**
CONTAINER CLOSURE
FERMETURE DE RÉCIPIENT

(30) Priorität: 24.11.2020 CH 14972020
(43) Veröffentlichungstag der Anmeldung: 04.10.2023
(73) Patentinhaber: ALPLA Werke Alwin Lehner GmbH & Co. KG, 6971 Hard (AT)
(72) Erfinder: SCHMIDT, Benjamin, 3844 Waldkirchen an der Thaya (AT)
(74) Vertreter: Swisspat Riederer Hasler Patentanwälte AG
(86) Internationale Anmeldenummer: PCT/EP2021/082658
(87) Internationale Veröffentlichungsnummer: WO 2022/112238

(56) Entgegenhaltungen:
- EP-A1- 3 584 189
- WO-A2-2011/093597
- DE-U1- 202020 100 758
- US-A- 4 394 918
- US-A- 5 755 347

## Beschreibung

### Gebiet der Erfindung

Die Erfindung betrifft einen Behälterverschluss zum Verschliessen der Ausgiessöffnung eines Behälters gemäss Anspruch 1 und einen Behälter gemäss Anspruch 9.

### Stand der Technik

Aus dem Stand der Technik auf dem Gebiet von Kunststoff-Verschlusskappen mit einem Garantiering sind Verschlusskappen bekannt, welche unverlierbar an dem Behälter gehalten sind und dessen Ausgiessöffnung verschliessen. Die Haltefunktion ist auch insofern von Bedeutung, da gesetzliche Bestimmungen zu erwarten sind, welche dazu verpflichten, dass Verschlüsse von Getränkeflaschen auch im geöffneten Zustand, also in einer Offenposition des Verschlusses, unverlierbar mit der Getränkeflasche verbunden sind.

Aus der WO 2020/157695 A1 ist eine solche unverlierbare Verschlusskappe zum Verschliessen eines Behälters bekannt. Nach dem Abschrauben des Gewindeteils der Kappe ist dieser weiterhin an dem Garantiering durch ein erstes und ein zweites Verbindungsband an dem Garantiering gehalten. Das erste und zweite Halteband werden aus dem Garantiering durch Vorsehen eines ersten und zweiten Schnittes geschnitten. Der erste Schnitt erstreckt sich über den gesamten Umfang und trennt mit Ausnahme von ausgesparten Garantiestegen den Gewindeteil von dem Garantiering. Neben den Garantiestegen ist an dem ersten Schnitt ein verbindender Teil ausgespart, welcher das erste von dem zweiten Halteband trennt und mit welchem das erste und zweite Halteband an dem Gewindeteil gehalten sind.

Ein zweiter Schnitt ist an dem Garantiering unterhalb des ersten Schnittes vorgesehen. Die Länge des zweiten Schnittes entspricht der Summe der Länge der beiden Haltebänder und der Länge des verbindenden Teils.

Oberhalb der ersten Schnittlinie kann an dem Gewindeteil auch noch ein dritter Schnitt vorgesehen sein, welcher gleich lang sein kann wie der zweite Schnitt. Dadurch entsteht eine X-förmige Ausführung, bei der sich das erste und zweite Halteband kreuzen und das verbindende Teil deren Schnittpunkt darstellt.

Die Mehrzahl von Schnitten führt zu einem erheblichen Investment in die Schlitz- und Faltanlage. Zudem benötigen der Garantiering und der untere Rand des Gewindeteils (bei der X-förmigen Ausführung der Haltebänder) eine vergrösserte Höhe, damit das erste und zweite Halteband ausgeschnitten werden können. Dies führt zu einem signifikant erhöhten Materialbedarf zur Herstellung der Verschlusskappe.

In der DE 20 2020 100758 U1 ist ebenfalls eine unverlierbare Verschlusskappe offenbart, die ebenfalls zwei Haltebänder und einen zwischen den Haltebändern ausgesparten verbindenden Trennsteg aufweist. Diese Verschlusskappe funktioniert daher genauso wie die im vorherigen Absatz beschriebene Verschlusskappe.

Aus der WO 2011/093597 A2 ist eine Verschlusskappe beschrieben, bei welcher der untere Rand einer Schraubkappe mit einem Scharnier mit dem Garantiering verbunden ist. Das Scharnier kann als ein sogenanntes Schmetterlingsscharnier oder als Filmscharnier ausgebildet sein. Jedenfalls besitzt das Scharnier eine horizontale Schwächungslinie, an welcher es geknickt wird, wenn die Schraubkappe relativ zum Garantiering bewegt wird.

EP 3 584 189 A1 offenbart einen Behälterverschluss gemäß dem Oberbegriff des unabhängigen Anspruchs 1.

In der US 4 394 918 A ist ebenfalls ein Scharnier mit einer Schwächunglinie beschrieben, welches eine Schraubkappe mit einem Garantiering verbindet. Zusätzlich weist der Garantiering links und rechts von dem Scharnier jeweils eine Kerbe auf.

### Aufgabe der Erfindung

Aus den Nachteilen des beschriebenen Stands der Technik resultiert die Aufgabe eine unverlierbare Verschlusskappe zu schaffen, welche mit einer kostengünstigen Produktionsanlage herstellbar ist und trotzdem eine benutzerfreundliche Offenposition ermöglicht.

Eine weitere Aufgabe besteht darin, eine unverlierbare Verschlusskappe zu schaffen, deren Materialverbrauch sich von dem Materialverbrauch einer herkömmlichen Verschlusskappe mit Garantiering nur unwesentlich unterscheidet.

### Beschreibung

Die Lösung der gestellten Aufgabe gelingt bei einem Behälterverschluss zum Verschliessen der Ausgiessöffnung eines Behälters durch die im kennzeichnenden Abschnitt des Patentanspruchs 1 angeführten Merkmale. Weiterbildungen und/oder vorteilhafte Ausführungsvarianten sind Gegenstand der abhängigen Patentansprüche.

Die Höhe des Halteabschnittes entspricht der Höhe des Garantieringes bei eingefaltetem Faltring. Dadurch ist der Garantiering im Bereich des Halteabschnittes durchgängig. Eine teure Schnittanlage, welche wenigstens einen weiteren Trennschnitt an dem Behälterverschluss herstellt, ist daher zur Umsetzung eines vom Behälterhals abklappbaren Verschluss nicht notwendig. Die Schnittanlage kann daher besonders kostengünstig sein und lässt sich sogar an bestehenden Anlagen nachrüsten. Auch sind die Standzeiten der Messer von Schneidanlagen, welche mehrere Schnitte ausführen können, gering. Dementsprechend hohe Instandhaltungskosten treten bei der Herstellung des vorliegenden Behälterverschlusses nicht auf.

Die Erfindung zeichnet sich dadurch aus, dass das Drehmoment ein Entfalten des Faltringes (19) im Bereich des Halteabschnittes (49) in der Offenposition bewirkt und dadurch in der Offenposition an dem freien Ende des Faltringes (19) ausgebildete und über den Umfang verteilte Laschen (39) im Bereich des Halteabschnittes (49) nach aussen entfaltet bzw. gestülpt sind und an dem Haltering (35) oder dem Aussengewinde (33) abstützbar sind, wodurch die Schraubkappe (15) in der Offenposition fixierbar ist.

Die Schraubkappe erhält durch das Verkeilen der Laschen eine definierte und wackelfreie Offenposition und stört den Benutzer beim Trinken bzw. Ausgiessen nicht.

Dadurch dass der gesamte Halteabschnitt bevorzugt als Scharnier zum Garantiering wirkt, ist die vorliegende Lösung besonders praktisch und es ist für den Benutzer selbsterklärend, wie er die abgeschraubte Kappe aufklappt und in die definierte Offenposition überführt.

Als zweckdienlich hat es sich erwiesen, wenn der Bereich des Faltrings, welcher unterhalb des Halteabschnittes angeordnet ist, an dem unteren Ende des Halteabschnitts mit dem Halteabschnitt verbunden ist. Dadurch kann ein beim Aufklappen der Kappe entstehendes Drehmoment von dem Halteabschnitt auf den Faltring übertragen werden. Wäre ein Trennschnitt an dem Halteabschnitt vorhanden, so würde der Trennschnitt die Übertragung des Drehmoments verunmöglichen.

Der Garantiering ist im Bereich des Halteabschnittes frei von einem zusätzlichen Trennschnitt. Auf einen zusätzlichen Trennschnitt kann verzichtet werden, da der Aussendurchmesser der Kappe eine ausreichende Grösse besitzt um beim Abschrauben über den Behälterhals gezogen werden zu können. Dies ist dadurch ermöglicht, dass die Kappe ausreichend flexibel ist und nicht zu steif, dass sie sich am Hals verhakt.

Auch ist die Schraubkappe im Bereich des Halteabschnittes frei von einem zusätzlichen Trennschnitt.

Ein solcher weiterer Trennschnitt ermöglicht eine noch grössere axiale Aufweitung des Abstandes zwischen Garantiering und Kappe, damit sich die Kappe am Behälterhals nicht verhakt. Im Gegensatz dazu ist die vorliegende Kappe ausreichend flexibel, um über den Hals gezogen bzw. gedrückt werden zu können.

Die Erfindung zeichnet sich auch bevorzugt dadurch aus, dass der Aussendurchmesser des Behälterverschlusses grösser als 25 mm und bevorzugt grösser als 30 mm ist. Eine Kappe mit vergrössertem Aussendurchmesser ist weniger steif und flexibler. Dadurch lässt sich die Kappe beim Abschrauben etwas verformen und über den Behälterhals heben ohne zu verhaken oder zu verklemmen.

Zweckmässigerweise besitzt der Halteabschnitt eine Länge zwischen 10 und 20 mm und bevorzugt zwischen 13 und 17 mm. Dadurch ist der Halteabschnitt als ein Scharnier realisiert, welches einerseits nicht zu steif ist und andererseits nicht zu schwach ist, um beim Abschrauben zu brechen oder abzureissen. Die Laschen ermöglichen es, dass der Formschluss zwischen dem Haltering und dem Garantiering durch axiale beim Abschraubend der Kappe entstehende Kräfte nicht überwunden werden kann. Alle Laschen können den Haltering untergreifen, da sie flexibler sind als ein geschlossener Faltring.

Die Erfindung zeichnet sich auch dadurch aus, dass an der Unterseite des Halteabschnittes 1 bis 3 Laschen vorhanden sind. Diese Laschen können durch ihre Flexibilität in der Offenposition der Kappe sich derart an dem Haltering abstützen, dass wenigstens die beiden äusseren Lasche Kontakt mit dem Haltering haben. Dadurch ist die Schraubkappe in der Offenposition gut fixiert. Trotzdem können die Laschen beim erneuten Schliessen der Kappe das Aussengewinde überspringen und die Fixierung kann gelöst werden.

Als zweckdienlich hat es sich erwiesen, wenn an der Deckelscheibe der Schraubkappe ein nach innen abragender Innenkonus, z.B. in Gestalt eines Dichtzylinders oder eines Dichtringes, angeformt ist, der dazu ausgebildet ist mit der Innenwandung des Behälterhalses in der Verschlussposition dichtend zusammenzuwirken. Die Verschlusskappe kann daher als sogenannter "cone-sealer" wirken und dichtet den Flaschenhals zuverlässig ab.

Die Erfindung zeichnet sich auch dadurch aus, dass die Verschlusskappe dazu ausgebildet ist, mit einem standardisierten Behälterhals mit Aussengewinde und ringförmigem Vorsprung zusammenzuwirken. Die Verschlusskappe kann daher auf standardisierte Behälterhälse, insbesondere von PET-Getränkeflaschen, aufgesetzt werden. Behälter, welche mit der erfindungsgemässen Verschlusskappe zusammengefügt werden, müssen daher nicht eigens an die Verschlusskappe angepasst sein.

Zweckmässigerweise ist die Verschlusskappe aus einem Kunststoffmaterial, bevorzugt HDPE (High Density Polyethylen) oder PP (Polypropylen), gefertigt. Die Verschlusskappe kann daher mit Standard-Kunststoffmaterialien hergestellt werden, aus welchen auch bekannte Verschlusskappen mit Garantiering hergestellt werden.

In einer weiteren bevorzugten Ausführungsform der Erfindung sind die Schraubkappe, der Garantiering, der erste und zweite Arm, die Sollbruchstege und die Zunge einstückig hergestellt. Dadurch lässt sich die Verschlusskappe in einer Spritzgussform herstellen. Die Sollbruchstege und der Halteabschnitt werden durch das Vorsehen eines Trennschnittes erzeugt, welcher Trennschnitt durch die Sollbruchstege und den Halteabschnitt unterbrochen ist. Weitere Trennschnitte sind nicht vorgesehen, wodurch die Schnittanlage im Vergleich zu Schnittanlagen mit mehreren Messern in der Anschaffung viel günstiger ist. Bevorzugt ist auch der Innenkonus einstückig zusammen mit den anderen Teilen der Verschlusskappe hergestellt.

Ein weiterer Aspekt der Erfindung betrifft einen Behälter aufweisend einen Behälterkörper, einen an den Behälterkörper anschliessenden Behälterhals, ein an dem Behälterhals ausgebildetes Aussengewinde und einen Behälterverschluss gemäss der obenstehenden Beschreibung.

Gemäß der Erfindung ist in der Offenposition der Faltring im Bereich des Halteabschnittes entfaltet bzw. nach aussen gestülpt und die Laschen des Faltringes stützen sich im Bereich des Halteabschnittes in der Offenposition an dem Haltering oder dem Aussengewinde ab, wodurch die Schraubkappe in der Offenposition fixiert ist. Da der Halteabschnitt mit dem Faltring verbunden ist und nicht durch einen zweiten Trennschnitt von diesem getrennt ist, lässt sich das Drehmoment beim Aufklappen der Verschlusskappe über den Halteabschnitt auf den Faltring übertragen. Der Faltring wird daher im Bereich des Halteabschnitts automatisch entfaltet und dient als Fixierelement zur Fixierung der Kappe in der Offenposition. Damit das Drehmoment von der Schraubkappe auf den Halteabschnitt übertragen werden kann, ist die Anbindung zwischen dem freien Rand der Schraubkappe und dem Halteabschnitt unflexibel bzw. ungelenkig. Das Drehmoment das beim Abklappen der Schraubkappe entsteht, wird auf den Halteabschnitt und von dem Halteabschnitt weiter auf den Faltring übertragen.

Weitere Vorteile und Merkmale ergeben sich aus der nachfolgenden Beschreibung eines Ausführungsbeispiels der Erfindung unter Bezugnahme auf die schematischen Darstellungen. Es zeigen in nicht massstabsgetreuer Darstellung:
- Figur 1:: eine Seitenansicht eines Behälterverschlusses;
- Figur 2:: eine Schnittansicht entlang der Schnittlinie II-II;
- Figur 3:: einen Querschnitt durch den Behälterverschluss;
- Figur 4:: eine isometrische Ansicht des Behälterverschlusses und
- Figur 5:: eine isometrische Ansicht des Behälterverschlusses in der Offenposition und aufgesetzt auf einen Preform.

In den Figuren 1 bis 5 ist ein Behälterverschluss gezeigt, welche gesamthaft mit dem Bezugszeichen 11 bezeichnet ist. Die Behälterverschluss 11 ist unverlierbar an einem Behälter 13, insbesondere an einer Flasche gehalten. Der Behälter ist in der Figur 5 als standardmässiger Preform 13 gezeigt. Die Verschlusskappe 11 umfasst eine Schraubkappe 15, einen Garantiering 17 und einen Faltring 19.

Die Schraubkappe 15 umfasst eine Deckelscheibe 21 und einen ersten zylindrischen Mantel 23 mit einem freien Rand 25. An der Innenseite des Mantels 23 ist ein Innengewinde 27 ausgeformt. Der Behälter 13 umfasst einen Behälterkörper 29 und einen an den Behälterkörper 29 anschliessend Behälterhals 31. Der Behälterhals 31 ist als ein zweiter zylindrischer Mantel ausgebildet. An dem Behälterhals 31 ist ein Aussengewinde 33 ausgeformt, welches mit dem Innengewinde 27 zusammenwirkt. Dadurch kann der Schraubkappe 15 auf den Behälterhals 31 auf- und von diesem abgeschraubt werden. Die Verschlusskappe 11 verschliesst die Ausgiessöffnung 51, welche innerhalb des Behälterhalses 31 vorgesehen ist. Die Verschlusskappe 11 ist dazu ausgebildet mit einem standardisierten Behälterhals 31 mit einem Aussengewinde 33 und einem Haltering 35 zusammenzuwirken.

Der Garantiering 17 ist formschlüssig an dem Behälterhals 31 gehalten. Dazu ist an der Aussenseite des Behälterhalses 31 der Haltering 35 ausgeformt, welcher vom Faltring 19, ausgebildet an der Innenseite des Garantieringes 17, untergriffen werden kann. Der Garantiering 17 ist relativ zu dem Behälterhals 31 verdrehbar. Der Faltring 19 wird zusammen mit dem Garantiering 19 spritzgegossen und ist nach dem Spritzgiessen entfaltet (Figuren 1, 3 und 4). Damit der Faltring 19 den Haltering 35 untergreifen kann, wird er in den Garantiering 17 entlang einer Faltlinie 37 hineingefaltet. Damit sich der Faltring 19 besser einfalten lässt, sind am Faltring 19 Laschen 39 ausgebildet und an der Faltlinie 37 sind Unterbrüche 41 vorgesehen. Die Laschen 39 wirken auch als Krallen und untergreifen den Haltering zuverlässig. Ein axiales Abziehen des Garantieringes 17 von dem Haltering 35 ist daher beim Abschrauben der Schraubkappe 15 zuverlässig verhindert. Die Laschen 39 sind bevorzugt gleichmässig über den Umfang verteilt.

Der Behälterverschluss 11 besitzt eine Mittelachse 43 gegenüber der der Behälterverschluss 11 rotationssymmetrisch ist. In einer normal auf die Mittelachse 43 stehenden Rotationsebene ist ein Trennschnitt 45 vorgesehen, welcher den Garantiering 17 von der Schraubkappe 15 in Umfangsrichtung trennt. Durch den Trennschnitt 45 ist der freie Rand 25 gebildet. Der Trennschnitt 45 wird mit einem Messerwerkzeug nach der Entnahme des Verschlusses 11 aus der Spritzgussform ausgeführt. Der Trennschnitt 45 ist durch Sollbruchstege 47 und einen Halteabschnitt 49 unterbrochen. Die Sollbruchstege 47 brechen beim erstmaligen Abschrauben der Schraubkappe 15 und zeigen durch ihren unversehrten Zustand an, dass der Verschluss 11 ungeöffnet und originalverschlossen ist.

Der Halteabschnitt 49 bricht beim erstmaligen Öffnen nicht und ermöglicht eine dauerhafte Verbindung zwischen der Schraubkappe 15 und dem Garantiering 17. Die Höhe des Halteabschnittes 49 entspricht der Höhe des Garantieringes 17 bei eingeklapptem Faltring. Deshalb ist der Halteabschnitt 49 nicht durch einen zweiten Trennschnitt von dem Garantiering getrennt. Im Gegensatz dazu ist im Stand der Technik ein solcher zweiter Trennschnitt unumgänglich, damit sich die Kappe von dem Behälterhals abklappen lässt.

Gemäss der vorliegenden Erfindung lässt sich die Kappe 15 von dem Behälterhals 31 abschrauben, ohne dass der Halteabschnitt 49 beim Anschrauben hinderlich wäre. Dies liegt insbesondere daran, dass der Verschluss 11 einen vergrösserten Aussendurchmesser 50 von mehr als 30 mm besitzt. Dadurch ist die Kappe 15 weniger steif als bei kleineren Aussendurchmessern und lässt sich über das obere Ende des Behälterhalses 31 durch Verformung ziehen. Der Halteabschnitt 49 erstreckt sich vom Trennschnitt 45 bis zum Faltring 19 und ist mit dem Faltring 19 an seiner unteren Seite verbunden.

Die Schraubkappe 15 lässt sich aus einer Verschlussposition (Figuren 1 und 4), in welcher sie die Ausgiessöffnung 51 verschliesst, in eine Offenposition (Figur 5) verschwenken. Beim Verschwenken in die Offenposition wirkt der gesamte Halteabschnitt 49 und nicht nur dessen Anbindung an den Garantiering 17 als ein Scharnier zum Garantierin17. In der Offenposition ist die Ausgiessöffnung 51 vollständig freigegeben.

Dementsprechend ist der Halteabschnitt 49 unflexibel bzw. ungelenkig mit dem Garantiering 17 verbunden. Die Anbindung des Halteabschnittes 49 an dem Garantiering 17 ist daher starr und dient nicht als Gelenk. Dadurch kann ein beim Aufklappen der Schraubkappe entstehendes Drehmoment von der Schraubkappe auf den Garantiering 17 übertragen werden und der Garantiering 17 ist in Torsion versetzt und dementsprechend verwunden. Die Torsion des Garantieringes 17 an den Übergängen führt zu Rückstellkräften, welche die Schraubkappe 15 in der Offenposition fixieren können. Dabei ist auch das im nächsten Absatz beschriebene Entfalten den Faltringes 19 im Bereich des Halteabschnittes 49 vorteilhaft.

Dadurch, dass der Halteabschnitt 49 mit dem Faltring 19 verbunden ist, wirkt beim Aufklappen der Kappe 15 das Drehmoment von dem Halteabschnitt 49 auf den Teil des Faltrings 19, welcher an den Halteabschnitt 49 anschliesst. Dadurch entfaltet sich dieser Teil des Faltrings 19 und stützt sich mit den Laschen 39 an dem Haltering 35 ab (Figur 5). Dadurch ist die Schraubkappe 15 mit besonderem Vorteil in der Offenposition gehalten und behindert die Benutzung des Behälters 13 nicht. Die an dem Faltring 19 ausgebildeten Laschen 39 verbessern die Fixierung in der Offenposition. Bevorzugt stützen sich 3 Laschen 39 an dem Haltering 35 ab. Die Flexibilität der Laschen 39 verbessert die Haltefunktion noch zusätzlich. Bevorzugt besitzt der Halteabschnitt 49 eine Länge von ca. 15 mm, damit sich die Kappe 15 leicht verschwenken lässt, ohne dass der Garantiering 17 zu viel Widerstand entgegensetzt.

An der Deckelscheibe 21 der Schraubkappe 15 ist bevorzugt ein nach innen abragender Innenkonus 53 (Figur 3), z.B. in Gestalt eines Dichtzylinders oder eines Dichtringes, angeformt. Der Innenkonus 53 ist dazu ausgebildet mit der Innenwandung 55 des Behälterhalses 31 in der Verschlussposition dichtend zusammenzuwirken. Der Behälterverschluss 11 kann daher als sogenannter "cone-sealer" wirken und dichtet den Behälterhals 31 zuverlässig ab.

Die Verschlusskappe 11 ist aus einem Kunststoff gefertigt. Als bevorzugte Kunststoffe kommen unter anderem PP und HDPE in Betracht. Die Schraubkappe 15, der Garantiering 17, der Faltring 19 und die Sollbruchstege 47 sind einstückig bevorzugt in einer Spritzgussform hergestellt. Der Trennschnitt 45 wird nach der Entnahme des Behälterverschlusses 11 aus der Spritzgussform ausgeführt.

Am Übergang des Behälterhalses 31 zu dem Behälterkörper 29 ist an dem Behälter bzw. dem Preform 13 üblicherweise ein Supportring 57 ausgebildet.

### Legende:

- 11: Behälterverschluss
- 13: Behälter, Preform
- 15: Schraubkappe
- 17: Garantiering
- 19: Faltring
- 21: Deckelscheibe
- 23: Zylindrischen Mantel
- 25: Freier Rand
- 27: Innengewinde
- 29: Behälterkörper
- 31: Behälterhals
- 33: Aussengewinde
- 35: Haltering
- 37: Faltlinie
- 39: Laschen
- 41: Unterbrüche
- 43: Mittelachse
- 45: Trennschnitt
- 47: Sollbruchstege
- 49: Halteabschnitt
- 50: Aussendurchmesser
- 51: Ausgiessöffnung
- 53: Innenkonus
- 55: Innenwandung
- 57: Supportring

## Patentansprüche

1. Behälterverschluss (11) zum Verschliessen der Ausgiessöffnung (51) eines Behälters (13), aufweisend
- eine Schraubkappe (15) mit einem freien Rand (25), einem ersten zylindrischen Mantel (23), einer an den Mantel (23) anschliessenden Deckelscheibe (21) und einem an der Innenseite des Mantels (23) ausgebildeten Innengewinde (27), welches mit einem Aussengewinde (33) eines Behälterhalses (31) des Behälters (13) zusammenwirken kann,
- einen Garantiering (17), der über Sollbruchstege (47) mit dem freien Rand (25) des Mantels (15) verbunden ist und einen Faltring (19) aufweist, der für einen formschlüssigen Eingriff in ein im Bereich des Behälterhalses (31) angeordnetes Widerlager in Gestalt eines Halterings (35) ausgebildet ist und vom unteren Rand des Garantieringes in den Garantiering (17) hinein faltbar ist,
wobei zwischen der Schraubkappe (15) und dem Garantiering (17) in der Rotationsebene des Verschlusses (11) ein einziger Trennschnitt (45) vorgesehen ist, welcher durch die Sollbruchstege (47) und einen der Verbindung der Schraubkappe (15) mit dem Garantiering (17) dienenden Halteabschnitt (49) unterbrochen ist,
und die Schraubkappe (15) aus einer Verschlussposition, in welcher sie die Ausgiessöffnung (51) verschliesst in eine Offenposition klappbar ist, in welcher sie die Ausgiessöffnung (51) vollständig freigibt,
wobei die Höhe des Halteabschnittes (49) der Höhe des Garantieringes (17) bei eingefaltetem Faltring (19) entspricht und der Halteabschnitt (49) mit dem Garantiering (17) verbunden ist, wodurch ein beim Aufklappen der Schraubkappe (15) entstehendes Drehmoment von der Schraubkappe (15) auf den Garantiering (17) übertragbar ist und der Garantiering (17) an den Übergängen zu dem Halteabschnitt (49) durch das Drehmoment in Torsion versetzt und verwunden ist,
wobei der Halteabschnitt (49) mit dem Garantiering (17) unflexibel verbunden ist, **dadurch gekennzeichnet, dass** das Drehmoment ein Entfalten des Faltringes (19) im Bereich des Halteabschnittes (49) in der Offenposition bewirkt und dadurch in der Offenposition an dem freien Ende des Faltringes (19) ausgebildete und über den Umfang verteilte Laschen (39) im Bereich des Halteabschnittes (49) nach aussen entfaltet bzw. gestülpt sind und an dem Haltering (35) oder dem Aussengewinde (33) abstützbar sind, wodurch die Schraubkappe (15) in der Offenposition fixierbar ist.

2. Behälterverschluss nach Anspruch 1, **dadurch gekennzeichnet, dass** der Bereich des Faltrings (19), welcher unterhalb des Halteabschnittes (49) angeordnet ist, an dem unteren Ende des Halteabschnittes (49) mit dem Halteabschnitt (49) verbunden ist.

3. Behälterverschluss nach einem der vorangehenden Ansprüche, dass der Aussendurchmesser (50) des Behälterverschlusses (11) grösser als 25 mm und bevorzugt grösser als 30 mm ist.

4. Behälterverschluss nach einem der vorangehenden Ansprüche, dass der Halteabschnitt (49) eine Länge zwischen 10 und 20 mm und bevorzugt zwischen 13 und 17 mm besitzt.

5. Behälterverschluss nach Anspruch 4, **dadurch gekennzeichnet, dass** an der Unterseite des Halteabschnittes (49) 1 bis 3 Laschen (39) vorhanden sind.

6. Behälterverschluss nach einem der vorangehenden Ansprüche, dass an der Deckelscheibe (21) der Schraubkappe (15) ein nach innen abragender Innenkonus (53), z.B. in Gestalt eines Dichtzylinders oder eines Dichtringes, angeformt ist, der dazu ausgebildet ist mit der Innenwandung (55) des Behälterhalses (31) in der Verschlussposition dichtend zusammenzuwirken.

7. Behälterverschluss nach einem der vorangehenden Ansprüche, dass der Behälterverschluss (11) aus einem Kunststoffmaterial, bevorzugt PP oder HDPE gefertigt ist.

8. Behälterverschluss nach einem der vorangehenden Ansprüche, dass die Schraubkappe (15), der Garantiering (17), der Faltring (19) und die Sollbruchstege (47) einstückig hergestellt sind.

9. Behälter (13) aufweisend
- einen Behälterkörper (29),
- einen an den Behälterkörper (29) anschliessenden Behälterhals (31),
- ein an dem Behälterhals (29) ausgebildetes Aussengewinde (33) und
- einen Behälterverschluss(11) zum Verschliessen einer innerhalb des Behälterhalses (29) vorgesehenen Ausgiessöffnung (51),
**dadurch gekennzeichnet,**
**dass** der Behälterverschluss ein Behälterverschluss (11) gemäss einem der Ansprüche 1 bis 8 ist.

## Claims

1. Container closure (11) for closing the pouring spout (51) of a container (13), with
- a screw cap (15) with a free edge (25), a first cylindrical jacket (23), a cover disk (21) adjoining the jacket (23), and a female thread (27) formed on the inside of the jacket (23), which can interact with a male thread (33) of a container neck (31) of the container (13),
- a guarantee ring (17), which is connected by means of predetermined breaking webs (47) with the free edge (25) of the jacket (15), and has a folding ring (19), which is designed for positively engaging into a thrust bearing arranged in the area of the container neck (31) in the form of a retaining ring (35), and can be folded into the guarantee ring (17) from the lower edge of the guarantee ring,
wherein a single separating cut (45) is provided between the screw cap (15) and the guarantee ring (17) in the rotational plane of the closure (11), and is interrupted by the predetermined breaking webs (47) and a retaining section (49) that serves to connect the screw cap (15) with the guarantee ring (17),
and the screw cap (15) can be folded out of a closed position, in which it closes the pouring spout (51), into an open position, in which it completely releases the pouring spout (51),
wherein the height of the retaining section (49) corresponds to the height of the guarantee ring (17) with the folding ring (19) folded in, and the retaining section (49) is connected with the guarantee ring (17), as a result of which a torque that arises while folding open the screw cap (15) can be transmitted from the screw cap (15) to the guarantee ring (17), and the guarantee ring (17) is set into torsion and twisted by the torque at the transitions to the retaining section (49),
the retaining section (49) is inflexibly connected with the guarantee ring (17),
**characterized in that**
the torque causes the folding ring (19) to unfold in the area of the retaining section (49) in the open position, as a result of which lugs (39) formed at the free end of the folding ring (19) and distributed over the circumference are outwardly unfolded or turned in the area of the retaining section (49) in the open position and can be supported on the retaining ring (35) or the male thread (33), as a result of which the screw cap (15) can be fixed in the open position.

2. The container closure according to claim 1, **characterized in that** the area of the folding ring (19) arranged below the retaining section (49) is connected with the retaining section (49) at the lower end of the retaining section (49).

3. The container closure according to one of the preceding claims, **characterized in that** the outer diameter (50) of the container closure (11) is greater than 25 mm, and preferably greater than 30 mm.

4. The container closure according to one of the preceding claims, **characterized in that** the retaining section (49) has a length of between 10 and 20 mm, and preferably of between 13 and 17 mm.

5. The container closure according to claim 1, **characterized in that** 1 to 3 lugs (39) are present on the underside of the retaining section (49).

6. The container closure according to one of the preceding claims, **characterized in that** an inwardly projecting inner cone (53) is molded onto the cover disk (21) of the screw cap (15), e.g., in the form of a sealing cylinder or a sealing ring, which is designed to interact in a sealing manner with the inner wall (55) of the container neck (31) in the closure position.

7. The container closure according to one of the preceding claims, **characterized in that** the container closure (11) is made out of a plastic material, preferably PP or HDPE.

8. The container closure according to one of the preceding claims, **characterized in that** the screw cap (15), the guarantee ring (17), the folding ring (19) and the predetermined breaking webs (47) are fabricated as a single piece.

9. A container (13), with
- a container body (29),
- a container neck (31) adjoining the container body (29),
- a male thread (33) formed onto the container neck (31), and
- a container closure (11) for closing a pouring spout (51) provided inside of the container neck (31),
**characterized in that**
the container closure is a container closure (11) according to one of claims 1 to 8.

## Revendications

1. Dispositif de fermeture (11) d'un récipient, destiné à fermer l'ouverture de déversement (51) d'un récipient (13), comportant
- un bouchon à visser (15), pourvu d'un bord (25) libre, d'une première enveloppe (23) cylindrique, d'un disque formant couvercle (21) se raccordant sur l'enveloppe (23) et d'un taraudage (27) conçu sur la face intérieure de l'enveloppe (23), qui est susceptible d'interagir avec un filetage (33) d'un col (31) de récipient du récipient (13),
- une bague de garantie (17), qui par l'intermédiaire de listels (47) de rupture théorique est assemblée avec le bord (25) de l'enveloppe (15) et comporte une bague pliable {19), qui pour un engagement par complémentarité de forme est conçu dans une butée placée dans une zone du col (31) de récipient conformée en tant que bague de retenue (35) et qui est pliable à partir du bord inférieur de la bague de garantie vers l'intérieur de la bague de garantie (17),
entre le bouchon à visser (15) et la bague de garantie (17), dans le plan de rotation du dispositif de fermeture (11) étant prévue une unique coupe de séparation (45), laquelle est interrompue par les listels (47) de rupture théorique et par une partie de retenue (49) servant à l'assemblage du bouchon à visser (15) avec la bague de garantie (17),
et le bouchon à visser (15) pouvant être basculé d'une position de fermeture, dans laquelle il ferme l'ouverture de déversement (51) dans une position ouverte, dans laquelle il libère entièrement l'ouverture de déversement (51),
la hauteur de la partie de retenue (49) correspondant à la hauteur de la bague de garantie (17) lorsque la bague pliable (19) est repliée et la partie de retenue (49) étant assemblée avec la bague de garantie (17), en conséquence de quoi, un couple de rotation résultant du basculement en ouverture du bouchon à visser (15) étant transmissible du bouchon à visser (15) sur la bague de garantie (17} et la bague de garantie (17) étant amenée en torsion et gauchie par le couple de rotation sur les passages vers la partie de retenue (49),
la partie de retenue (49) étant assemblée de manière inflexible par la bague de garantie (17),
**caractérisée en ce que**
le couple de rotation provoque un déploiement de la bague pliable (19) dans la position ouverte, dans la zone de la partie de retenue (49) et de ce fait, dans la position ouverte, des pattes (39) conçues sur l'extrémité libre de la bague pliable (19) et distribuées sur la circonférence étant déployées ou rabattues vers l'extérieur dans la zone de la partie de retenue {49) et pouvant s'appuyer sur la bague de retenue (35) ou sur le filetage (33), suite à quoi, le bouchon à visser {15) peut se fixer dans la position ouverte.

2. Dispositif de fermeture d'un récipient selon la revendication 1, **caractérisé en ce que** la zone de la bague pliable (19), qui est placée en-dessous de la partie de retenue (49) est assemblée sur l'extrémité inférieure de la partie de retenue (49) avec la partie de retenue (49).

3. Dispositif de fermeture d'un récipient selon l'une quelconque des revendications précédentes, **caractérisé en ce que** le diamètre extérieur (50) du dispositif de fermeture d'un récipient (11) est supérieur à 25 mm et de préférence, supérieur à 30 mm.

4. Dispositif de fermeture d'un récipient selon l'une quelconque des revendications précédentes, **caractérisé en ce que** la partie de retenue (49) présente une longueur comprise entre 10 et 20 mm et de préférence, entre 13 et 17 mm.

5. Dispositif de fermeture d'un récipient selon la revendication 4, **caractérisé en ce que** sur la face inférieure de la partie de retenue (49) sont présentes de 1 à 3 pattes (39).

6. Dispositif de fermeture d'un récipient selon l'une quelconque des revendications précédentes, **caractérisé en ce que** sur le disque formant couvercle (21) du bouchon à visser (15) est surmoulé un cône interne (53) saillant vers l'intérieur, par exemple conformé en tant que cylindre d'étanchéité, qui est conçu pour interagir de manière à assurer l'étanchéité avec la paroi intérieure (55) du col (31) de récipient dans la position de fermeture.

7. Dispositif de fermeture d'un récipient selon l'une quelconque des revendications précédentes, **caractérisé en ce que** le dispositif de fermeture (11) d'un récipient est fabriqué en une matière plastique, de préférence en PP ou en HDPE.

8. Dispositif de fermeture d'un récipient selon l'une quelconque des revendications précédentes, **caractérisé en ce que** le bouchon à visser (15), la bague de garantie (17), la bague pliable (19) et les listels (47) de rupture théorique sont fabriqués en monobloc.

9. Récipient (13), comportant
- un corps (29) de récipient,
- un col (31) de récipient de récipient se raccordant sur le corps (29) de récipient,
- un filetage (33) conçu sur le col (31) de récipient,
- un dispositif de fermeture d'un récipient (11), destiné à fermer une ouverture de déversement (51) prévue à l'intérieur du col (31) de récipient,
**caractérisé**
**en ce que** le dispositif de fermeture d'un récipient est un dispositif de fermeture (11) d'un récipient selon l'une quelconque des revendications 1 à 8.
